# EUROPÄISCHE PATENTSCHRIFT

(11) **EP 0 594 135 B1**
(45) Veröffentlichungstag und Bekanntmachung des Hinweises auf die Patenterteilung: **15.03.1995**
(21) Anmeldenummer: 93116892.6
(22) Anmeldetag: 19.10.1993
(51) Int. Cl.: B65D 83/38, B65D 83/16, B05B 9/00

(54) **Sprühdose**
Spray can
Vaporisateur

(30) Priorität: 22.10.1992 DE 4235694
(43) Veröffentlichungstag der Anmeldung: 27.04.1994
(73) Patentinhaber: Muschalik, Doris, D-80805 München (DE)
(72) Erfinder: Muschalik, Doris, D-80805 München (DE)
(74) Vertreter: Seibert, Hannelore

(56) Entgegenhaltungen:
- DE-U- 8 911 506
- FR-A- 1 436 577
- GB-A- 1 471 253
- US-A- 4 932 546

## Beschreibung

Die Erfindung bezieht sich auf eine Sprühdose zum Versprühen von Flüssigkeiten unter Druck mit einem Grundkörper sowie mit einem zum Sprühen niederdrückbaren Sprühkopf und einem daran angeschlossenen, bei Nichtbenutzung an die Sprühdose anschwenkbaren Sprührohr.

Derartige Sprühdosen sind allgemein bekannt - wie z.B. aus dem DE-U-1 985 991 - und für die verschiedensten Anwendungen geeignet. Nachteilig bei bekannten Sprühdosen ist aber für bestimmte Anwendungsfälle die meist flaschenförmige Gestaltung und ihre relative Größe, so daß beispielsweise bei erforderlichen medizinisch-therapeutischen oder prophylaktischen Maßnahmen ein direktes Mitführen meist etwas umständlich ist.

Der vorliegenden Erfindung liegt demgegenüber die Aufgabe zugrunde, eine Sprühdose zu schaffen, die klein und handlich ist und dessen Sprühaustritt bei Nichtbenutzung gegen unbeabsichtigte Fehlbenutzungen sicher geschützt ist. Darüberhinaus soll damit ein direktes Besprühen diskreter Stellen mit exakter Sprührichtung ermöglicht sein.

Zur Lösung dieser Aufgabe ist erfindungsgemäß vorgesehen, daß die Sprühdose einen quaderförmigen Grundkörper aufweist und auf ihrer Oberseite angrenzend an eine Schmalseite des Grundkörpers in einer Aussparung der Deckfläche den niederdrückbaren Sprühkopf aufweist, der zusammen mit dem starr angeschlosssenen Sprührohr schwenkbar ausgebildet ist derart, daß das Sprührohr bei Nichtbenutzung in einen Aufnahmespalt unterhalb der Deckfläche einschwenkbar ist.

Mit einer derartigen Ausbildung kann also eine kleine, handliche Sprühdose etwa von der Größe einer Zigarettenschachtel gebildet werden, die jederzeit mitgeführt werden kann. Durch die schwenkbare Anordnung des Sprührohres und deren Versenkung bei Nichtbenutzung unterhalb der Deckfläche der Sprühdose ist damit auch ein sicherer Schutz und Arretieren gegen unbeabsichtigtes Benutzen gegeben.

Zweckmäßig ist es dabei, wenn die Deckfläche in einem Querschnitt stufenförmig ausgebildet ist und zwar mit einer Stufe von der Höhe des Sprühkopfes zuzüglich des Freiweges für das Niederdrücken des Sprühkopfes.

Diese Deckfläche kann dann auch den Bereich des eingeschwenkten Sprührohres frei überragen, um damit einen besonderen Schutz für das Sprührohr zu gewährleisten.

Ferner ist es von Vorteil, wenn im Bereich des eingeschwenkten Sprührohres die stufenförmig abgesenkte Fläche einen Klemmaufsatz von der Höhe des Sprühkopf-Freiweges aufweist derart, daß das Sprührohr zwischen diesem Klemmaufsatz und dem überragenden Bereich der Deckfläche arretierbar ist. Damit ist eine besonders sichere Halterung des Sprührohres gewährleistet.

Ferner ist es zweckmäßig, wenn die Sprühöffnung des Sprührohres im eingeschwenkten Zustand von einer Seitenfläche der Sprühdose abdichtend abgedeckt ist. Damit ist ein Schutz der Sprührohröffnung gegen Verschmutzungen sicher gewährleistet. Außerdem wird ein unbeabsichtigtes Austreten von Sprühflüssigkeit verhindert.

Zum leichteren Ausschwenken des Sprührohres ist es ferner zweckmäßig, wenn die Sprühdose im Bereich des eingeschwenkten Endes des Sprührohres eine seitliche Griffmulde aufweist.

Anhand einer schematischen Zeichnung sind Aufbau und Funktionsweise eines Ausführungsbeispieles nach der Erfindung näher erläutert. Dabei zeigen:
- Fig. 1: eine perspektivische Ansicht der Sprühdose mit eingeschwenktem Sprührohr und
- Fig. 2: die gleiche perspektvische Ansicht mit ausgeschwenktem Sprührohr.

Wie man aus Fig. 1 ersieht, weist die Sprühdose zunächst einen quaderförmigen Grundkörper 1 zur Aufnahme der Sprühflüssigkeit und eines eventuellen Treibmittels auf. Die Deckfläche 2 ist etwa mittig mit einem stufenförmigen Absatz 3 versehen, auf dessem einen Ende angrenzend an eine Schmalseite des Grundkörpers 1 der niederdrückbare Sprühkopf 4 angeordnet ist. Dieser Sprühkopf 4 weist ein fest mit ihm verbundenes Sprührohr 5 auf und ist insgesamt auf der Absatzfläche 3 schwenkbar angeordnet.

Die Deckfläche 2 weist dabei einen die Absatzfläche 3 frei überragenden Bereich 6 auf, der sich angenähert über die halbe Länge des Grundkörpers 1 erstreckt. Unter den vorragenden Bereich 6 der Deckfläche 2 kann dann das Sprührohr 5 bei Nichtbenutzung eingeschwenkt werden. Um dabei ein unbeabsichtigtes Niederdrücken des Sprühkopfes 4 sicher zu verhindern, ist auf der stufenförmig abgesenkten Fläche 3 ein Klemmaufsatz 7 vorgesehen, der die Höhe des Sprühkopf-Freiweges für das Niederdrücken des Sprühkopfes 4 aufweist. Damit kann das Sprührohr 5 zwischen diesem Klemmaufsatz 7 und dem überragenden Bereich 6 der Deckfläche eingeklemmt und sicher arretiert werden.

Die gestrichelt angedeutete Sprühöffnung 8 des Sprührohres 5 ist dabei von der vorderseitigen Stirnfläche 9 des Grundkörpers 1 abdichtend abgedeckt, um damit ein versehentliches Austreten der Flüssigkeit zu verhindern.

Schließlich ist angrenzend an die Stirnfläche 9 unterhalb des Endes des Sprührohres 5 in den Grundkörper 1 noch eine Griffmulde 10 eingelassen, um damit das eingeklappte Sprührohr 5 besser greifen und herausziehen zu können.

In Fig. 2 ist die Sprühdose mit ausgeschwenktem Sprühkopf 4 und Sprührohr 5 dargestellt. Durch Niederdrücken des Sprühkopfes 4 kann dann über das Sprührohr 5 eine entsprechende Flüssigkeit ausgepreßt - bei Verwendung eines Treibmittels - oder praktisch durch Pumpwirkung ohne Treibmittel ausgesprüht werden.

Eine solche Sprühdose ist außerordentlich handlich und kann jederzeit in der Tasche mitgeführt werden. Sie ist für verschiedene Anwendungszwecke verwendbar, wobei ein bevorzugtes Einsatzgebiet beispielsweise die prophylaktische Zahnpflege sein kann. Bei entsprechend hohem Sprühdruck kann die Sprühdose dabei beispielsweise zur Reinigung der Zähne nach einer Mahlzeit angewendet werden, da durch das lange Sprührohr 5 ein gezieltes Einsprühen der Flüssigkeit an gezielten Zahnzwischenräumen möglich ist.

Ein weiteres zweckmäßiges Anwendungsgebiet ist beispielsweise eine Sprühdose für Öl, um hier bei hoch empfindlichen oder auch stark miniaturisierten Maschinen das Schmieröl exakt an die gewünschten Stellen zu bringen.

Außerdem lassen sich diese Sprühdosen wegen ihrer quaderförmigen Gestalt leicht und dicht stapeln und benötigen daher in Ladengeschäften nicht so viel Stellplatz. Ferner fällt ein gesonderter Plastikdeckel weg, wie er bei üblichen Sprühdosen zum Schutz des Sprühkopfes meist erforderlich ist.

Nach Benutzung kann dann das Sprührohr 5 wieder in die Ruhestellung entsprechend Fig. 1 eingeschwenkt und dort sicher arretiert werden. Durch das Einklemmen zwischen dem Klemmaufsatz 7 und dem überstehenden Bereich 6 der Deckfläche 2 ist dann auch ein unbeabsichtigtes Niederdrücken des Sprühkopfes 4 und damit eine Fehlbedienung sicher ausgeschlossen.

## Patentansprüche

1. Sprühdose zum Versprühen von Flüssigkeiten unter Druck, mit einem Grundkörper (1) sowie mit einem zum Sprühen niederdrückbaren Sprühkopf (4) und einem daran angeschlossenen, bei Nichtbenutzung an die Sprühdose anschwenkbaren Sprührohr (5), dadurch gekennzeichnet, daß die Sprühdose einen quaderförmigen Grundkörper (1) aufweist und auf ihrer Oberseite angrenzend an eine Schmalseite des Grundkörpers (1) in einer Aussparung (3) der Deckfläche (2) mit dem niederdrückbaren Sprühkopf (4) versehen ist, der zusammen mit dem starr angeschlossenen Sprührohr (5) schwenkbar ausgebildet ist derart, daß das Sprührohr (5) bei Nichtbenutzung in einen Aufnahmespalt unterhalb der Deckfläche (2) einschwenkbar ist.

2. Sprühdose nach Anspruch 1, dadurch gekennzeichnet, daß die Deckfläche (2) in einem Querschnitt stufenförmig ausgebildet ist, wobei der stufenförmige Absatz (3) die Höhe des Sprühkopfes (4) zuzüglich des Freiweges für das Niederdrücken des Sprühkopfes (4) aufweist.

3. Sprühdose nach Anspruch 2, dadurch gekennzeichnet, daß die Deckfläche (2) den Bereich (6) des eingeschwenkten Sprührohres (5) frei überragt.

4. Sprühdose nach Anspruch 2 oder 3, dadurch gekennzeichnet, daß im Bereich des eingeschwenkten Sprührohres (5) die stufenförmig abgesenkte Fläche (3) einen Klemmaufsatz (7) von der Höhe des Sprühkopf-Freiweges aufweist derart, daß das Sprührohr (5) zwischen diesem Klemmaufsatz (7) und dem überragenden Bereich (6) der Deckfläche (2) arretierbar ist.

5. Sprühdose nach einem oder mehreren der Ansprüche 1 bis 4, dadurch gekennzeichnet, daß die Sprühöffnung (8) des Sprührohres (5) im eingeschwenkten Zustand von einer Seitenfläche (9) der Sprühdose abdichtend abgedeckt ist.

6. Sprühdose nach Anspruch 4, dadurch gekennzeichnet, daß die Sprühdose im Bereich des eingeschwenkten Endes des Sprührohres (5) eine seitliche Griffmulde (10) aufweist.

## Claims

1. Spray can for spraying liquids under pressure, having a basic body (1) as well as having a spray head (4), which may be depressed for spraying and to which is connected a spray tube (5), which when not in use may be swivelled against the spray can, characterized in that the spray can comprises a basic body (1) in the shape of a cuboid and is provided at its top side adjacent to a narrow side of the basic body (1), in a recess (3) of the top surface (2), with the press-down spray head (4) which together with the rigidly connected spray tube (5) is designed to be capable of swivelling in such a way that the spray tube (5) when not in use may be swivelled into a receiving gap below the top surface (2).

2. Spray can according to claim 1, characterized in that the top surface (2) is of a stepped construction in cross-section, the step-like shoulder (3) having the height of the spray head (4) plus the free path for depression of the spray head (4).

3. Spray can according to claim 2, characterized in that the top surface (2) projects freely over the region (6) of the swivelled-in spray tube (5).

4. Spray can according to claim 2 or 3, characterized in that, in the region of the swivelled-in spray tube (5), the surface (3) lowered in a stepped manner has a clamping attachment (7) of the height of the spray head free path such that the spray tube (5) is lockable between said clamping attachment (7) and the projecting region (6) of the top surface (2).

5. Spray can according to one or more of claims 1 to 4, characterized in that the spray opening (8) of the spray tube (5) in the swivelled-in state is sealingly covered by a lateral surface (9) of the spray can.

6. Spray can according to claim 4, characterized in that the spray can in the region of the swivelled-in end of the spray tube (5) has a lateral recessed grip (10).

## Revendications

1. Vaporisateur servant à pulvériser des liquides sous pression, comportant un corps de base (1) ainsi qu'une tête de pulvérisation (4) que l'on peut enfoncer pour la pulvérisation, et un tube de pulvérisation (5) qui est raccordé à cette tête et que l'on peut faire basculer contre le vaporisateur en cas de non-utilisation, caractérisé par le fait que le vaporisateur possède un corps de base (1) de forme parallélépipédique et est équipé, au niveau de sa face supérieure, dans une position contiguë à un petit côté du corps de base (1), de la tête de pulvérisation (4) que l'on peut enfoncer et qui est logée dans un évidement (3) de la surface supérieure (2) et est agencée de manière à pouvoir basculer conjointement avec le tube de pulvérisation (5) qui y est raccordé rigidement, de telle sorte qu'en cas de non-utilisation, on peut introduire par pivotement le tube de pulvérisation (5) dans une fente de réception située au-dessous de la surface supérieure (2).

2. Vaporisateur suivant la revendication 1, caractérisé par le fait que la surface supérieure (2) est agencée, en coupe transversale, avec une forme étagée, la hauteur de la partie étagée (3) étant égale à la hauteur de la tête de pulvérisation (4) augmentée de la longueur de la course libre pour l'enfoncement de la tête de pulvérisation (4).

3. Vaporisateur suivant la revendication 2, caractérisé par le fait que la surface supérieure (2) fait saillie librement au-delà de la partie (6) du tube de pulvérisation (5) rétracté par pivotement.

4. Vaporisateur suivant la revendication 2 ou 3, caractérisé par le fait que dans la zone du tube de pulvérisation (5) rétracté par pivotement, la surface étagée en renfoncement (3) possède une partie saillante de serrage (7) dont la hauteur est égale à celle de la course de libre de la tête de pulvérisation, en sorte que le tube de pulvérisation (5) peut être bloqué entre cette partie saillante de serrage (7) et la partie saillante (6) de la surface supérieure (2).

5. Vaporisateur suivant une ou plusieurs des revendications 1 à 4, caractérisé par le fait que l'ouverture de pulvérisation (8) du tube de pulvérisation (5) est recouverte d'une manière étanche, à l'état rétracté par pivotement, par une surface latérale (9) du vaporisateur.

6. Vaporisateur suivant la revendication 4, caractérisé par le fait qu'il comporte une cavité latérale de préhension (10) dans la zone de l'extrémité, rétractée par pivotement, du tube de pulvérisation (5).
